# EUROPÄISCHE PATENTSCHRIFT

(11) **EP 1 338 702 B1**
(45) Veröffentlichungstag und Bekanntmachung des Hinweises auf die Patenterteilung: **15.12.2004**
(21) Anmeldenummer: 02003890.7
(22) Anmeldetag: 21.02.2002
(51) Int. Cl.: E01B 29/04, E01B 35/00

(54) **Verfahren zum räumlich hochgenauen Positionieren von Schienenbefestigungskörpern oder Werkzeugen und Vermessungsvorrichtung dafür**
Method for accurate spacial positioning of rail fixing bodies or of tool equipments and measurement apparatus to this effect
Méthode de positionnement précis de corps de fixation de rails ou d'équipements d'outil et appareil de mesure à cet effet

(43) Veröffentlichungstag der Anmeldung: 27.08.2003
(73) Patentinhaber: Intermetric Gesellschaft für Ingenieurmessung und raumbezogene Informationssysteme mbH, 70565 Stuttgart (DE)
(72) Erfinder: Völter, Ulrich, jun., Dipl.-Math., 70193 Stuttgart (DE)
(74) Vertreter: Kohler Schmid Möbus

(56) Entgegenhaltungen:
- DE-C- 19 548 229
- US-A- 4 341 160

## Beschreibung

Die Erfindung betrifft sowohl ein Verfahren zum räumlich hochgenauen Positionieren von Schienenbefestigungskörpern, wie z.B. von Schwellen, Schwellenpaketen, Fertigteilplatten, oder von Werkzeugen, welche eine auf dem Boden als Unterbau für Schienen verlegte Tragschicht aus Beton bearbeiten, wie z.B. Fräs- oder Bohrmaschinen, unter Verwendung einer Vermessungsvorrichtung, wobei erste Referenzpunkte nahe der Sollposition eines zu positionierenden Schienenbefestigungskörpers bzw. Werkzeugs geschaffen und ihre Positionen in einem äußeren Bezugssystem bestimmt werden und wobei Sensoren der Vermessungsvorrichtung die ersten Referenzpunkte erfassen und der Schienenbefestigungskörper anhand von erfaßten ersten Referenzpunkten in seine Sollposition positioniert wird, als auch eine zur Durchführung des Verfahrens geeignete Vermessungsvorrichtung, die ein Maschinengestell mit einem Meßrahmen umfaßt, an dem erste Sensoren zur Lageerfassung von ortsfesten ersten Referenzpunkten befestigt sind.

Ein derartiges Verfahren und eine derartige Vermessungsvorrichtung sind beispielsweise aus der **DE 195 48 229 C1** bekannt geworden.

Das aus DE 195 48 229 C1 bekannte Verfahren dient zum räumlich hochgenauen Positionieren von Schienenbefestigungskörpern in einem äußeren Bezugssystem, z.B. im Gauss-Krüger-System oder einem lokalen Koordinatensystem. Vor Beginn der Positionierung werden knapp (etwa 10 bis 50 cm entfernt) außerhalb der Sollposition des zu positionierenden Schienenbefestigungskörpers im äußeren Bezugssystem örtlich feste Referenzpunkte geschaffen, deren Position im äußeren Bezugssystem hochgenau bestimmt wird. Die Schienenbefestigungskörper oder Werkzeuge werden an vordefinierten Punkten von einem Einbaurahmen gegriffen, an dem Sensoren zum Erfassen der Referenzpunkte angebracht sind. Durch Auswerten der erfaßten relativen Position zwischen Referenzpunkt und Sensor wird die Ist-Position des Schienenbefestigungskörpers im äußeren Bezugssystem ermittelt. Dabei wird der einmal eingemessene Bezug zwischen den Sensoren und dem Einbaurahmen während den Positionierungen als unveränderlich angenommen und auf die Präzision und Reproduzierbarkeit des Greifmechanismus des Einbaurahmens vertraut. Aus der Differenz von Ist- zu Sollposition des zu positionierenden Schienenbefestigungskörpers werden die entsprechenden Stellwerte für eine Positioniervorrichtung berechnet, die den Einbaurahmen samt Schienenbefestigungskörper in seine Soll-Position positioniert.

Allerdings führen das Gewicht der zu positionierenden Schienenbefestigungskörper (ca. 350 kg je Schwelle) und die zum Bewegen der Schienenbefestigungskörper erforderlichen Kräfte zu Verformungen des Schienenbefestigungskörpers und des Einbaurahmens. Außerdem liegen bei einer Trassengeometrie, bei der linke und rechte Schienen unterschiedliche Neigungen haben, mehrere hintereinanderliegende Schwellen eines zu positionierenden Schwellenpakets nicht in einer Ebene, wodurch Schwellenpaket und Einbaurahmen zwangsläufig um die Maschinenlängsachse verwunden werden. Dies gilt auch für eventuell leichtere Werkzeuge, welche die Schienenbefestigungsflächen und/oder Montagepunkte für die Schienenbefestigungen vorbereiten sollen. Diese Verformungen und Verwindungen führen zu einem veränderten Bezug der Sensoren sowohl untereinander als auch zum Schienenbefestigungskörper, wodurch die Vermessungs- und damit auch die Positioniergenauigkeit abnehmen.

Es ist daher die Aufgabe der Erfindung, bei einem Verfahren der eingangs genannten Art die Vermessungsgenauigkeit zu erhöhen und eine entsprechende Vermessungsvorrichtung dafür bereitzustellen.

Diese Aufgabe wird erfindungsgemäß dadurch gelöst, daß beim Positionieren sowohl die Position des Schienenbefestigungskörpers bzw. des Werkzeugs in einem von den Sensoren definierten, vom Schienenbefestigungskörper bzw. vom Werkzeug unabhängigen Sensorbezugssystem als auch die Position des Sensorbezugssystems im äußeren Bezugssystem bestimmt werden.

Bei dem erfindungsgemäßen Verfahren wird der Bezug zwischen dem Sensorbezugssystem und einem zu positionierenden Schienenbefestigungskörper bzw. Werkzeug bei jeder Positionierung vor Ort neu bestimmt und nicht wie bisher ortsfern und nur einmal eingemessen. Dabei schafft die Unabhängigkeit des Sensorbezugssystems vom Schienenbefestigungskörper bzw. vom Werkzeug insbesondere die folgenden Vorteile:
- höhere Genauigkeit bei der Bestimmung des Bezugs zwischen den Sensoren und dem zu positionierenden Schienenbefestigungskörper;
- keine Abhängigkeit von einer Positioniervorrichtung, wodurch Kalibration, Nachweis der Genauigkeit, Transport, Konstruktionsänderungen an der Maschine oder an der Vermessungsvorrichtung einfacher möglich sind;
- keine Beeinflussung der Vermessungsgenauigkeit durch Kräfte in der Positioniervorrichtung oder im zu positionierenden Schienenbefestigungskörper, insbesondere durch trassenbedingte Verformungen und Verwindungen.

Vorzugsweise wird die Position des Schienenbefestigungskörpers bzw. des Werkzeugs im Sensorbezugssystem anhand von am Schienenbefestigungskörper bzw. am Werkzeug vorgesehenen zweiten Referenzpunkten bestimmt, die von Sensoren des Sensorbezugssystems, insbesondere optisch, erfaßt werden.

In bevorzugter Verfahrensvariante wird der Schienenbefestigungskörper zunächst in eine Position etwas unterhalb seiner Sollposition abgelegt und nach Bestimmung seiner Position im äußeren Bezugssystem in seine Sollposition räumlich hochgenau positioniert.

Die oben genannte Aufgabe wird bei der eingangs genannten Vermessungsvorrichtung erfindungsgemäß dadurch gelöst, dass am Meßrahmen zweite Sensoren zur Lageerfassung von zweiten Referenzpunkten, welche am Schienenbefestigungskörper bzw. Werkzeug vorgesehen sind, befestigt sind und daß der Meßrahmen am Maschinengestell unabhängig vom zu positionierenden Schienenbefestigungskörper bzw. Werkzeug befestigt ist.

Der Vorteil der erfindungsgemäßen Vermessungsvorrichtung besteht darin, daß die unterschiedlichen Sensoren an einem von der übrigen Mechanik unabhängigen Meßrahmen angebracht sind. Auf diesen wirken keine variablen Kräfte ein, sondern nur die Gewichtskräfte der Eigenmassen von Meßrahmen und Sensoren. Die einzelnen Sensoren haben daher einen festen und konstanten Bezug zueinander. Verformung des Rahmens durch Temperatureinflüsse können teils vermieden und teils modelliert und berücksichtigt werden.

Vorzugsweise ist der Meßrahmen zwangsfrei gelagert, insbesondere aufliegend z.B. mittels einer 3-Punkt-Lagerung.

Es reicht aus, wenn der Meßrahmen drei erste Sensoren zur Lageerfassung der ersten Referenzpunkte und drei zweite Sensoren zur Lageerfassung von zweiten Referenzpunkten, welche am Schienenbefestigungskörper vorgesehen sind, aufweist. Bevorzugt sind die Anzahl und die Anordnung der zweiten Sensoren am Meßrahmen entsprechend der Anzahl und Anordnung von höhenveränderlichen Stützen gewählt, auf die der Schienenbefestigungskörper beim Positionieren abgelegt ist.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigte und beschriebene Ausführungsform ist nicht als abschließende Aufzählung zu verstehen, sondern hat vielmehr beispielhaften Charakter für die Schilderung der Erfindung. Es zeigt:
- Fig. 1: die erfindungsgemäße Vermessungsvorrichtung schematisch in einer Seitenansicht gemäß I-I in Fig. 2; und
- Fig. 2: eine Draufsicht auf die Vermessungsvorrichtung gemäß II-II in Fig. 1.

Die in Fign. 1 und 2 gezeigte Vermessungsvorrichtung **1** wird beim räumlich hochgenauen Positionieren von Schienenbefestigungskörpern **2** auf einer Tragschicht **3** aus Beton verwendet, welche als Unterbau auf dem Erdboden **4** verlegt ist. Die Schienenbefestigungskörper 2 können z.B. Schwellen, Schwellenpaketen oder, wie in Fig. 1 gezeigt, eine Fertigteilplatte mit einer Länge von bis zu ca. 9 m sein.

Die Vermessungsvorrichtung 1 hat ein auf dem Erdboden 4 verfahrbares Maschinengestell **5**, an dem an drei Auflagerpunkten **6** ein verformungs- und verwindungssteifer Meßrahmen **7** zwangsfrei gelagert ist. Am Meßrahmen 7 sind symmetrisch zu seiner Längsachse insgesamt zehn, insbesondere optische Sensoren angebracht, und zwar jeweils vier erste Sensoren **8** an den äußeren vier Ecken des Meßrahmens 7 und sechs zweite Sensoren **9**, die gegenüber den ersten Sensoren 8 nach innen versetzt und äquidistant in einer Doppelreihe angeordnet sind. Die Sensoren 8, 9 definieren aufgrund des starren Meßrahmens 7 ein festes Sensorbezugssystem **10**, das vom Schienenbefestigungskörper 2 kräftemäßig getrennt bzw. unabhängig ist. Mit den Sensoren 8, 9 können jeweils Lage und Höhe von Referenzpunkten im Sensorbezugssystem 10 eindeutig bestimmen werden.

Im folgenden werden die einzelnen Verfahrensschritte beim Positionieren der Schienenbefestigungskörper 2 in ihre Sollposition beschrieben:
1. Vor Beginn der Positionierung werden knapp (etwa 10 bis 50 cm entfernt) außerhalb der Sollposition des zu positionierenden Schienenbefestigungskörpers 2 auf der Tragschicht 4 (oder mehr) örtlich feste, erste Referenzpunkte **11** geschaffen, deren Position in einem äußeren Bezugssystem **12**, z.B. im Gauss-Krüger-System oder einem lokalen Koordinatensystem, hochgenau bestimmt wird.
2. Der Schienenbefestigungskörper 2 wird etwas unterhalb seiner Sollposition auf sechs Stützen **13** (z.B. Spindeln) abgelegt, die in ihrer Höhe (Doppelpfeil **14**) höhenveränderlich sind. Das Anordnungsmuster der Stützen 13 am Schienenbefestigungskörper 2 entspricht zweckmäßigerweise dem Anordnungsmuster der zweiten Sensoren 9 am Meßrahmen 7. Auf dem zu positionierenden Schienenbefestigungskörper 2 sind z.B. vom Hersteller zweite Referenzpunkte **15** angebracht und im lokalen Bezugssystem **16** des Schienenbefestigungskörper koordiniert.
3. Der Meßrahmen 7 wird über den abgelegten Schienenbefestigungskörper 2 verfahren, bis sich die ersten und zweiten Sensoren 8, 9 zumindest nahezu über den ersten bzw. zweiten Referenzpunkten 11, 15 befinden.
4. Mittels der ersten Sensoren 8 werden die ersten Referenzpunkte 11 erfaßt und so die Position des Meßrahmens 7 im äußeren Bezugssystem 12, d.h. der Bezug vom Sensorbezugssystem 10 zum äußeren Bezugssystem 12, mit einem die Sensorsignale auswertenden Rechner (nicht gezeigt) bestimmt.
5. Mittels der zweiten Sensoren 9 werden die zweiten Referenzpunkte 15 erfaßt und so die Position des abgelegten Schienenbefestigungskörpers 2 im Sensorbezugssystem 10, d.h. der Bezug des lokalen Bezugssystems 16 zum Sensorbezugssystem 10, mit dem Rechner bestimmt.
6. Mit dem daraus auch bekannten Bezug des lokalen Bezugssystems 16 zum äußeren Bezugssystem 12 wird mit dem Rechner die Ist-Position des abgelegten Schienenbefestigungskörpers 2 im äußeren Bezugssystem 12 ermittelt. Aus der Differenz von Ist- zu Sollposition des Schienenbefestigungskörpers 2 werden vom Rechner die entsprechenden Stellwerte zum Verschieben des Schienenbefestigungskörper berechnet.
7. Entsprechend den berechneten Stellwerten wird der Schienenbefestigungskörper 2 in vertikaler Richtung über die höhenveränderlichen Stützen 13 und in horizontaler Richtung, wie in Fig.2 mit Doppelpfeilen **17** angedeutet ist, in seine Sollposition positioniert. Die horizontale Positionierung kann über geeignet abgestützte, horizontal wirkende Verstelleinrichtungen (z.B. Spindeln) erfolgen. Das vertikale Verstellen der Stützen 13 und das horizontale Verstellen der Verstelleinrichtung können manuell oder über eine vom Rechner gesteuerte Verstellautomatik (nicht gezeigt) erfolgen.

Falls erforderlich, werden die Schritte 4. bis 7. so lange wiederholt, bis der Schienenbefestigungskörper 2 mit der gewünschten Genauigkeit in seine Sollposition positioniert ist.

Wenn von den Sensoren 8, 9 nicht unmittelbar die Referenzpunkte 11, 15, sondern darauf aufgesteckte Signalflächen erfaßt werden, sind diese Signalflächen mit hohem Zeitaufwand und hoher Fehleranfälligkeit genau zu horizontieren. Dieses Horizontieren kann entfallen, wenn eine Schrägstellung der Signalflächen von den Sensoren 8, 9 automatisch ermittelt wird.

Anstelle für Schienenbefestigungskörper kann die Vermessungsvorrichtung 1 auch zum räumlich hochgenauen Positionieren von Werkzeugen (nicht gezeigt) verwendet werden. Mit diesen Werkzeugen kann dann die Tragschicht 3 so präzise bearbeitet, z.B. gefräst und gebohrt, werden, daß keine separaten Schienenbefestigungskörper erforderlich sind, sondern die Schiene unmittelbar auf der Tragschicht 3 befestigt werden kann.

## Patentansprüche

1. Verfahren zum räumlich hochgenauen Positionieren von Schienenbefestigungskörpern (2) oder von Werkzeugen, welche eine auf dem Boden als Unterbau für Schienen verlegte Tragschicht (3) aus Beton bearbeiten, unter Verwendung einer Vermessungsvorrichtung (1), wobei erste Referenzpunkte (11) nahe der Sollposition eines zu positionierenden Schienenbefestigungskörpers (2) bzw. Werkzeugs geschaffen und ihre Positionen in einem äußeren Bezugssystem (12) bestimmt werden und wobei Sensoren (8) der Vermessungsvorrichtung (1) die ersten Referenzpunkte (11) erfassen und der Schienenbefestigungskörper (2) bzw. das Werkzeug anhand von erfaßten ersten Referenzpunkten (11) in seine Sollposition positioniert wird,
**dadurch gekennzeichnet,**
**daß** beim Positionieren sowohl die Position des Schienenbefestigungskörpers (2) bzw. des Werkzeugs in einem von den Sensoren (8) definierten, vom Schienenbefestigungskörper (2) bzw. vom Werkzeug unabhängigen Sensorbezugssystem (10) als auch die Position des Sensorbezugssystems (10) im äußeren Bezugssystem (11) bestimmt werden.

2. Verfahren nach Anspruch 1, **dadurch gekennzeichnet, daß** die Position des Schienenbefestigungskörpers (2) bzw. des Werkzeugs im Sensorbezugssystem (10) anhand von am Schienenbefestigungskörper (2) bzw. am Werkzeug vorgesehenen zweiten Referenzpunkten (15) bestimmt wird, die von Sensoren (9) des Sensorbezugssystems (10) erfaßt werden.

3. Verfahren nach Anspruch 1 oder 2, **dadurch gekennzeichnet, daß** die ersten Referenzpunkte (11) und/oder die zweiten Referenzpunkte (15) von den Sensoren (8, 9) optisch erfaßt werden.

4. Verfahren nach einem der vorhergehenden Ansprüche, **dadurch gekennzeichnet, daß** der Schienenbefestigungskörper (2) zunächst in eine Position etwas unterhalb seiner Sollposition abgelegt und dann nach Bestimmung seiner Position im äußeren Bezugssystem (12) in seine Sollposition räumlich genau positioniert wird.

5. Vermessungsvorrichtung (1) für zu positionierende Schienenbefestigungskörper (2) oder Werkzeuge, welche eine auf dem Boden als Unterbau für Schienen verlegte Tragschicht (3) aus Beton bearbeiten, umfassend ein Maschinengestell (5) mit einem Meßrahmen (7), an dem erste Sensoren (8) zur Lageerfassung von ortsfesten ersten Referenzpunkten (11) befestigt sind, insbesondere zur Verwendung beim Verfahren nach einem der vorhergehenden Ansprüche,
**dadurch gekennzeichnet,**
**daß** am Meßrahmen (7) zweite Sensoren (9) zur Lageerfassung von zweiten Referenzpunkten (15), welche am Schienenbefestigungskörper (2) bzw. Werkzeug vorgesehen sind, befestigt sind und daß der Meßrahmen (7) am Maschinengestell (5) unabhängig vom zu positionierenden Schienenbefestigungskörper (2) bzw. Werkzeug befestigt ist.

6. Vermessungsvorrichtung nach Anspruch 5, **dadurch gekennzeichnet, daß** der Meßrahmen (7) am Maschinengestell (5) zwangsfrei, insbesondere aufliegend, gelagert ist.

7. Vermessungsvorrichtung nach Anspruch 5 oder 6, **dadurch gekennzeichnet, daß** der Meßrahmen (7) mindestens drei erste Sensoren (8) zur Lageerfassung der ersten Referenzpunkte (11) und mindestens drei zweite Sensoren (9) zur Lageerfassung von zweiten Referenzpunkten (15), welche am Schienenbefestigungskörper (2) vorgesehen sind, aufweist.

## Claims

1. Method for positioning, with spatial high precision, rail mounting bodies (2) or tools which work a concrete support layer (3), disposed on the ground as substructure for rails, using a measuring device (1), wherein first reference points (11) are produced close to the desired position of a rail mounting body (2) or tool to be positioned and their positions in an outer reference system (12) are determined, and wherein sensors (8) of the measuring device (1) detect the first reference points (11) and the rail mounting body (2) or the tool is positioned into the desired position based on detected first reference points (11),
**characterized in that**
for positioning, both the position of the rail mounting body (2) or the tool in a sensor reference system (10) which is defined by the sensors (8) and is independent of the rail mounting body (2) or the tool, as well as the position of the sensor reference system (10) in the outer reference system (11) are determined.

2. Method according to claim 1, **characterized in that** the position of the rail mounting body (2) or the tool in the sensor reference system (10) is determined based on the second reference points (15) provided on the rail mounting body (2) or tool, which are detected by the sensors (9) of the sensor reference system (10).

3. Method according to claim 1 or 2, **characterized in that** the first reference points (11) and/or the second reference points (15) are optically detected by the sensors (8; 9).

4. Method according to any one of the preceding claims, **characterized in that** the rail mounting body (2) is put down first into a position slightly below its desired position, and is then positioned into its desired pos ition with spatial precision after its position in the outer reference system (12) has been determined.

5. Measuring device (1) for rail mounting bodies (2) or tools to be positioned, which work a concrete support layer (3) disposed on the ground as substructure for rails, comprising a machine frame (5) with a measuring frame (7) to which first sensors (8) for detecting the position of stationary first reference points (11) are mounted, in particular for use in a method according to any one of the preceding claims,
**characterized in that**
second sensors (9) for detecting the position of second reference points (15), which are provided on the rail mounting body (2) or tool, are provided on the measuring frame (7) and that the measuring frame (7) is mounted to the machine frame (5) independently of the rail mounting body (2) or tool to be positioned.

6. Measuring device according to claim 5, **characterized in that** the measuring frame (7) is disposed on the machine frame (5) without constraints, in particular rested thereon.

7. Measuring device according to claim 5 or 6, **characterized in that** the measuring frame (7) has at least three first sensors (8) for detecting the position of the first reference points (11) and at least three second sensors (9) for detecting the position of second reference points (15) which are provided on the rail mounting body (2).

## Revendications

1. Procédé de positionnement à haute précision dans l'espace de corps de fixation de rail (2) ou d'outils qui travaillent une couche porteuse (3) en béton posée sur le sol à titre de sous-structure pour des rails, en utilisant un dispositif de mesure (1), dans lequel on crée des premiers points de référence (11) à proximité de la position de consigne d'un corps de fixation de rail (2) à positionner ou d'un outil à positionner, et on détermine leurs positions dans un système de référence extérieur (12), des détecteurs (8) du dispositif de mesure (1) détectant les premiers points de référence (11), et on positionne le corps de fixation de rail (2) ou l'outil dans sa position de consigne en se basant sur les premiers points de référence détectés (11), **caractérisé en ce que** lors du positionnement, on détermine aussi bien la position du corps de fixation de rail (2) ou de l'outil dans un système de référence de détecteur (10) défini par les détecteurs (8) et indépendant du corps de fixation de rail (2) ou de l'outil, que la position du système de référence de détecteur (10) dans le système de référence extérieur (11).

2. Procédé selon la revendication 1, **caractérisé en ce que** l'on détermine la position du corps de fixation de rail (2) ou de l'outil dans le système de référence de détecteur (10) en se basant sur des deuxièmes points de référence (15) prévus sur le corps de fixation de rail (2) ou sur l'outil, qui sont détectés par des détecteurs (9) du système de référence de détecteur (10).

3. Procédé selon l'une ou l'autre des revendications 1 et 2, **caractérisé en ce que** les premiers points de référence (11) et/ou les deuxièmes points de référence (15) sont détectés optiquement par les détecteurs (8, 9).

4. Procédé selon l'une des revendications précédentes, **caractérisé en ce que** l'on pose le corps de fixation de rail (2) tout d'abord dans une position légèrement au-dessous de sa position de consigne, et ensuite, après avoir déterminé sa position dans le système de référence extérieur (12), on le positionne à haute précision dans l'espace dans sa position de consigne.

5. Dispositif de mesure (1) pour des corps de fixation de rail (2) à positionner ou pour des outils à positionner qui travaillent une couche porteuse (3) en béton posée sur le sol à titre de sous-structure pour des rails, comportant un bâti de machine (5) avec un cadre de mesure (7) sur lequel sont fixés des premiers détecteurs (8) pour détecter la position de premiers points de référence stationnaires (11), en particulier pour l'utilisation dans un procédé selon l'une des revendications précédentes, **caractérisé en ce que** sur le cadre de mesure (7) sont fixés des deuxièmes détecteurs (9) pour détecter la position de deuxièmes points de référence (15) qui sont prévus sur le corps de fixation de rail (2) ou sur l'outil, et **en ce que** le cadre de mesure (7) est fixé sur le bâti de machine (5) indépendamment du corps de fixation de rail (2) à positionner ou de l'outil à positionner.

6. Dispositif de mesure selon la revendication 5, **caractérisé en ce que** le cadre de mesure (7) est monté sur le bâti de machine (5) sans contrainte, en particulier en reposant sur celui-ci.

7. Dispositif de mesure selon l'une ou l'autre des revendications 5 et 6, **caractérisé en ce que** le cadre de mesure (7) comprend au moins trois premiers détecteurs (8) pour détecter la position des premiers points de référence (11) et au moins trois deuxièmes détecteurs (9) pour détecteur la position des deuxièmes points de référence (15) qui sont prévus sur le corps de fixation de rail (2).
